# EUROPÄISCHE PATENTSCHRIFT

(11) **EP 0 910 976 B1**
(45) Veröffentlichungstag und Bekanntmachung des Hinweises auf die Patenterteilung: **27.08.2003**
(21) Anmeldenummer: 98118953.3
(22) Anmeldetag: 07.10.1998
(51) Int. Cl.: A47G 25/48

(54) **Wäschebügel**
Garment hanger
Cintre pour vêtements

(30) Priorität: 17.10.1997 DE 29718336 U
(43) Veröffentlichungstag der Anmeldung: 28.04.1999
(73) Patentinhaber: W. WILLPÜTZ KUNSTSTOFFVERARBEITUNGS GMBH, D-50996 Köln (DE)
(72) Erfinder: Willpütz, Michael, 50999 Köln (DE)
(74) Vertreter: Freischem, Werner, Dipl.-Ing.

(56) Entgegenhaltungen:
- AU-B- 629 976
- DE-U- 9 415 092
- US-A- 3 790 046
- US-A- 4 274 564

## Beschreibung

Die Erfindung bezieht sich auf einen Wäschebügel, insbesondere zur Aufnahme von T-Shirts, Büstenhaltern, Badeanzügen, Bodies, Unterhemden, Bekleidungsstücken mit Halsausschnitt wie Pullis, mit einem in der Mitte des Tragbügels angeordneten Traghaken und in der Oberseite der beiden Tragbügelhälften eingeformten, flachen Mulden, die von im wesentlichen bündig mit der Oberseite des Tragbügels verlaufenden federnden Zungen überdeckt sind, die an den dem Traghaken zugewandten Enden einstückig mit dem Tragbügel verbunden sind, wobei die freien Enden der Zungen im Abstand von den äußeren Enden der Mulden enden, und wobei der Raum zwischen der Zunge und dem Boden der Mulde der Aufnahme von Wäscheträgern dient.

Wäschebügel dieser Art sind bekannt aus der australischen Patentschrift AU 629 976 B. Damit auch Bekleidungsstücke mit Halsausschnitt wie Sweater, Kleider, Hemden, korrekt auf den Wäschebügel positioniert werden können, sind in der Oberseite der beiden Tragbügelhälften flache Mulden angeordnet, die von im wesentlichen bündig mit der Oberseite des Tragbügels verlaufenden federnden Zungen überdeckt sind, die an den dem Traghaken zugewandten Enden einstückig mit dem Tragbügel verbunden sind und die freien Enden der Zungen im Abstand von den äußeren Enden der Mulden enden.

Bei diesem Wäschebügel können auch die einem Halsausschnitt benachbarten Teile eines T-Shirts, eines Sweaters oder Pullis unter die federnden Zungen geschoben und so das Bekleidungsstück korrekt auf dem Wäschebügel positioniert werden können. Die federnden Zungen haben vom Boden der flachen Mulde einen minimalen Abstand von ca. 2 mm. Obgleich im Bereich der freien Enden der Zungen am Boden der flachen Mulde ein nach oben gerichteter Vorsprung und am freien Ende der Zunge zu beiden Seiten des nach oben gerichteten Vorsprungs zwei nach unten gerichtete Vorsprünge angeordnet sind, um ein Herausrutschen eines Bekleidungsstückes aus dem Spalt zwischen dem Boden der Mulde und der federnden Zunge zu verhindern, können dünne Träger und sogenannte Spaghettiträger von Unterhemden oder Büstenhaltern nicht zuverlässig auf diesen Wäschebügeln gehalten werden. Empfindliche Bekleidungsstücke erhalten durch die nach oben und unten gerichteten Vorsprünge störende Druckstellen und Ausbeulungen.

Aus der US 4,274,564 A ist ein Wäschebügel bekannt mit in der Oberseite der beiden Tragbügelhälften eingeformten flachen Mulden, die von bündig mit der Oberseite des Tragbügels verlaufenden Zungen abgedeckt sind. Die Mulden und die überdeckenden Zungen sind derart ausgebildet, daß die Zunge mit einem verdickten freien Ende versehen ist, mit dem sie gegen die äußeren Enden der Mulden stößt und damit den Freiraum zwischen Zunge und Mulde absperrt. Um die Träger von Kleidungsstücken oder den Bereich um eine Halsausnehmung unter die federnde Zunge in den Freiraum unter der Zunge einführen zu können, müssen die Zungen in Längsrichtung zum Haken hin verschoben werden. deshalb sind die federnden Zungen über einen flexiblen Verbindungssteg einstückig mit dem Wäschebügel aus Plastik verbunden. Bei diesem bekannten Wäschebügel ist das schnelle Aufhängen und Abhängen von Kleidungsstücken sehr erschwert, und Kleidungsstücke mit Halsausschnitt erhalten störende Druckstellen und Beulen an den Stellen, an denen die Kleidungsstücke zwischen den Stirnseiten der Zungen und dem äußeren Ende der Mulden eingeklemmt werden.

Aus der Gebrauchsmusterschrift DE-U-94 15 092 ist es an Wäschebügeln bekannt, federnde Zungen und Widerlager so auszubilden, daß die Zungen mit Vorspannung am Widerlager anliegen.

Ausgehend von dem eingangs beschriebenen Wäschebügel liegt der Erfindung die Aufgabe zugrunde, einen Wäschebügel so zu gestalten, daß empfindliche Kleidungsstücke schnell auf dem Wäschebügel positioniert werden können und auch extrem dünne Träger zuverlässig gehalten werden und Druckstellen an Kleidungsstücken vermieden werden.

Diese Aufgabe wird erfindungsgemäß dadurch gelöst, daß die Oberkante der Mulden im Endbereich der Zungen Widerlager (9) für die Zungen bildet, deren Oberfläche im wesentlichen parallel zur Unterseite der Zungen verläuft, wobei der Spalt zwischen dem Widerlager und der Zunge kleiner ist als 0,2 mm und zwischen Widerlager und dem inneren Ende der Mulde sich ein Freiraum befindet, und wobei die äußeren Enden der Mulden hohlkehlenartig ausgebildet sind.

Weil die Oberfläche der Widerlager parallel zur Unterseite der Zungen verlaufen, werden Druckstellen an den Kleidungsstücken vermieden, und ist ein schnelles Positionieren eines Kleidungsstücks möglich.

Damit die Träger eines Unterhemdes oder eines Büstenhalters nicht vom Tragbügel abrutschen können, sind die äußeren Enden der Mulden hohlkehlenartig ausgebildet.

Die Aufnahmemulde und/oder die Zunge sind im Bereich des freien Endes der federnden Zunge so ausgebildet, daß sich auch hier ein Einführtrichter bildet, der das Einführen der Träger von Wäscheteilen erleichtert.

Weitere Merkmale der Erfindung ergeben sich aus der folgenden Beschreibung, in der ein Ausführungsbeispiel der Erfindung unter Bezugnahme auf die Zeichnung näher erläutert ist. Die Zeichnung zeigt in
Fig. 1 eine Seitenansicht des Wäschebügels nach der Erfindung,
Fig. 2 eine Teilansicht einer geänderten Ausführung,
Fig. 3 einen Wäschebügel mit einem T-Shirt.

Die Fig. 1 zeigt einen Wäschebügel aus Kunststoff mit Doppel-T-förmigem Querschnitt, einer Stegwand 11, einem Obergurt 12 und einem Untergurt 13. Obergurt 12 und Untergurt 13 gehen ineinander über und umschließen auch den in der Mitte des Tragbügels 1 angeordneten Traghaken 2.

In der Oberseite der beiden Tragbügelhälften 1a und 1b sind flache, etwa 3 bis 6 mm tiefe Mulden 3 eingeformt, über die sich zum größeren Teil eine federnde Zunge 4 erstreckt. Die Zungen 4 sind an dem dem Traghaken 2 zugewandten Ende 5 einstükkig mit dem Tragbügel 1 verbunden. Die freien Enden 6 der Zungen 4 enden im Abstand von den äußeren Enden 7 der Mulden 3. Die Oberkante bzw. der Boden der Mulden 3 bildet im Endbereich der Zungen 4 ein Widerlager 9. Zwischen dem Widerlager 9 und dem festen Ende 5 der Zungen 4 befindet sich ein Freiraum zur Aufnahme der Wäscheträger. Die Zunge 4 hat von der Oberfläche des Widerlagers 9 einen Abstand der kleiner ist als 0,2 mm, so daß die in den Freiraum hineingeschobenen Träger nicht aus dem Freiraum herausrutschen können. Je nach Ausbildung des U- oder ringförmigen Verbindungsstücks zwischen Zunge 4 und
Tragbügel 1 kann die Zunge 4 auch mit Vorspannung auf dem Widerlager 9 aufliegen.

Die im wesentlichen parallel zur Unterseite der Zunge 4 verlaufende Oberfläche des Widerlagers 9 kann sich auf einen Bereich von 10 bis 20 mm erstrecken, so daß sich bei Kleidungsstücken, die zwischen der Zunge 4 und dem Widerlager 9 eingeschoben werden, keine Druckstellen bilden.

Die festen Enden 5 der Zungen 4 sind - vom Traghaken 2 aus gesehen - in den ersten Hälften der Tragbügelhälften 1a, 1b angeordnet. Der Abstand der festen Enden der Zungen 4 voneinander entspricht etwa der Breite eines Halsausschnittes eines T-Shirts, eines Pullis oder eines ähnlichen Kleidungsstücks. Damit die Träger von Büstenhaltern, Unterhemden oder dergleichen nicht vom Wäschebügel abrutschen, sind die äußeren Enden der Mulden 3 hohlkehlenartig ausgebildet. Diese Ausbildung kann verstärkt werden durch kurze, zum Traghaken 2 hin gerichtete Fortsätze 8.

Im Bereich des freien Endes 6 der Zungen 4 ist der Boden der Mulden 3 so abgesenkt, daß sich zwischen diesem Boden und der Zunge 4 ein Einführtrichter 10 bildet.

Wie die Fig. 2 zeigt, kann auch das freie Ende 6 der Zunge 4 leicht nach oben abgekrümmt sein, so daß sich die Öffnungsweite des Einführtrichters 10 etwas vergrößert.

## Patentansprüche

1. Wäschebügel, insbesondere zur Aufnahme von T-Shirts oder Büstenhaltern oder Badeanzügen oder Bodies oder Unterhemden oder Bekleidungsstücken mit Halsausschnitt wie Pullis, mit einem in der Mitte des Tragbügels (1) angeordneten Traghaken (2) und in der Oberseite der beiden Tragbügelhälften (1a,1b) eingeformten, flachen Mulden (3), die von im wesentlichen bündig mit der Oberseite des Tragbügels (1) verlaufenden federnden Zungen (4) überdeckt sind, die an den dem Traghaken (2) zugewandten Enden (5) einstückig mit dem Tragbügel (1) verbunden sind, wobei die freien Enden (6) der Zungen (4) im Abstand von den äußeren Enden (7) der Mulden (3) enden, und wobei der Raum zwischen der Zunge (4) und dem Boden der Mulde (3) der Aufnahme von Wäscheträgern dient, **dadurch gekennzeichnet, daß** die Oberkante der Mulden (3) im Endbereich der Zungen (4) Widerlager (9) für die Zungen (4) bildet, deren Oberfläche im wesentlichen parallel zur Unterseite der Zungen (4) verläuft, wobei der Spalt zwischen dem Widerlager (9) und der Zunge (4) kleiner ist als 0,2 mm und zwischen Widerlager (9) und dem inneren Ende der Mulde (3) sich ein Freiraum befindet, und wobei die äußeren Enden (7) der Mulden (3) hohlkehlenartig ausgebildet sind.

2. Wäschebügel nach Anspruch 1, **dadurch gekennzeichnet, daß** die hohlkehlenartige Ausbildung der äußeren Einden (7) der Mulden (3) durch kurze, zum Traghaken (2) hin gerichtete Fortsätze (8) verstärkt ist.

3. Wäschebügel nach Anspruch 1 oder 2, **dadurch gekennzeichnet, daß** die Oberseite der Widerlager (9) über einen Bereich von mindestens 10 mm parallel zur Zunge (4) verläuft.

4. Wäschebügel nach einem der Ansprüche 1 bis 3, **dadurch gekennzeichnet, daß** im Bereich des freien Endes (6) der Zunge (4) zwischen Widerlager (9) und dem äußeren Ende (7) der Mulde (3) der Boden der Mulde (3) so abgesenkt ist, daß sich zwischen diesem Boden und der Zunge (4) ein Einführtrichter (10) bildet.

5. Wäschebügel nach einem der vorhergehenden Ansprüche, **dadurch gekennzeichnet, daß** die Zungen (4) mit Vorspannung auf ihren Widerlagern (9) aufliegen.

## Claims

1. Garment hanger, especially for use with T-shirts or brassieres or swimsuits or body stockings or vests or articles of clothing with a neckline like jumpers, with a carrying hook (2) placed in the centre of the carrying hanger (1) and flat depressions (3) in the upper side of both carrying hanger halves (1a, 1b), which depressions are covered by spring tongues (4) which run essentially flush with the upper side of the carrying hanger (1), and which are connected as one part with the carrying hanger (1) at the ends (5) facing the carrying hook (2), whereby the free ends (6) of the tongues (4) end at a distance from the outer ends (7) of the depressions (3) and whereby the space between the tongue (4) and the bottom of the depression (3) serves to hold garment loops, **characterised in that** the upper edge of the depression (3) forms in the end area of the tongues (4) support (9) for the tongues (4), whose surface essentially runs parallel to the underside of the tongues (4), whereby the gap between the support (9) and the tongue (4) is less than 0.2 mm and there is a space between support (9) and the inner end of the depression (3), and whereby the outer ends (7) of the depressions (3) are formed in a concave fashion.

2. Garment hanger according to claim 1 **characterised in that** the concave type formation of the outer ends (7) of the depressions (3) is strengthened by short extensions (8) in the direction of the carrying hook (2).

3. Garment hanger according to claim 1 or 2 **characterised in that** the upper side of the support (9) extends over an area of at least 10-mm parallel to the tongue (4).

4. Garment hanger according to claim 1 to 3 **characterised in that** in the area of the free end (6) of the tongue (4) between support (9) and the outer end (7) of the depression (3), the bottom of the depression (3) is sunk in such a way that an insertion guide (10) is formed between this bottom and the tongue (4).

5. Garment hanger according to one of the claims cited above **characterised in that** the tongues (4) rest with pretension on their supports (9).

## Revendications

1. Cintre pour vêtements, destiné en particulier à recevoir des T-shirts ou des soutiens-gorge ou des maillots de bain ou des bodies ou des maillots de corps ou des vêtements à encolure tels que des pull-overs, avec un crochet support (2) agencé au milieu du cintre support (1) et des dépressions plates (3) qui sont formées dans la face supérieure des deux moitiés (la, 1b) du cintre support et sont recouvertes par des languettes élastiques (4) sensiblement alignées avec la face supérieure du cintre support (1) et reliées monobloc au cintre support (1) par leurs extrémités (5) en regard du crochet support (2), les extrémités libres (6) des languettes (4) se terminant à distance des extrémités externes (7) des dépressions (3) et l'espace entre la languette (4) et le fond de la dépression (3) servant à recevoir les bretelles de vêtement, **caractérisé en ce que** le bord supérieur des dépressions (3) forme, dans la région terminale des languettes (4), un contre-appui (9) pour les languettes (4), dont la surface est sensiblement parallèle à la face inférieure desdites languettes (4), l'interstice entre le contre-appui (9) et la languette (4) étant inférieur à 0,2 mm, un espace libre se trouvant entre le contre-appui (9) et l'extrémité intérieure de la dépression (3) et les extrémités extérieures (7) des dépressions (3) se présentant sous la forme d'une gorge.

2. Cintre pour vêtements selon la revendication 1, **caractérisé en ce que** la forme de gorge des extrémités extérieures (7) des dépressions (3) est renforcée par de courts prolongements (8) orientés vers le crochet support (2).

3. Cintre pour vêtements selon la revendication 1 ou 2, **caractérisé en ce que** la face supérieure du contre-appui (9) s'étend sur une longueur d'au moins 10 mm parallèlement à la languette (4).

4. Cintre pour vêtements selon l'une des revendications 1 à 3, **caractérisé en ce qu'**au niveau de l'extrémité libre (6) de la languette (4), entre le contre-appui (9) et l'extrémité extérieure (7) de la dépression (3), le fond de la dépression (3) est abaissé de manière à ce que soit formé, entre ce fond et la languette (4), un bec d'introduction (10).

5. Cintre pour vêtements selon l'une des revendications précédentes, **caractérisé en ce que** les languettes (4) reposent sous précontrainte sur leur contre-appui (9).
